# EUROPÄISCHE PATENTSCHRIFT

(11) **EP 1 576 215 B1**
(45) Veröffentlichungstag und Bekanntmachung des Hinweises auf die Patenterteilung: **20.12.2006**
(21) Anmeldenummer: 03811735.4
(22) Anmeldetag: 11.09.2003
(51) Int. Cl.: D01G 15/88

(54) **GANZSTAHLGARNITUR FÜR WALZEN UND/ODER TROMMELN VON KARDEN ODER KREMPELN**
ALL-STEEL CARD CLOTHING FOR ROLLERS AND/OR DRUMS OF CARDERS OR CARDING MACHINES
GARNITURE INTEGRALEMENT EN ACIER DESTINEE A DES CYLINDRES ET/OU DES TAMBOURS DE CARDES OU DE CARDEUSES

(30) Priorität: 25.11.2002 DE 10254918
(43) Veröffentlichungstag der Anmeldung: 21.09.2005
(73) Patentinhaber: Trützschler Card Clothing GmbH, 75387 Neubulach (DE)
(72) Erfinder: BOCHT, Bernhard, 75387 Neubulach (DE)
(74) Vertreter: Grünecker, Kinkeldey, Stockmair & Schwanhäusser Anwaltssozietät
(86) Internationale Anmeldenummer: PCT/EP2003/010124
(87) Internationale Veröffentlichungsnummer: WO 2004/048654

(56) Entgegenhaltungen:
- EP-A- 1 099 783
- CH-A- 414 410
- DE-A- 10 108 140
- US-A- 2 832 098

## Beschreibung

Die Erfindung bezieht sich auf Ganzstahlgarnituren für Walzen und/oder Trommeln von Reinigern, Karden oder Krempeln, welche Walzen oder Trommeln eine höhere Umfangsgeschwindigkeit als in Faserfließrichtung jeweils vorgelagerte Walzen aufweisen, wobei die Ganzstahlgarnitur Zähne mit einem positiven Brustwinkel von ≥ 0° aufweist, siehe z.B. EP 1 099 783.

Bei den hier betroffenen Walzen handelt es sich beispielsweise um Vorreißerwalzen, Wenderwalzen oder Übertragerwalzen an Karden oder Krempeln, sowie die Trommel einer Karde bzw. Krempel. Diese Walzen bzw. Trommeln übernehmen Faserrohstoff aktiv mit der Vorderkante des Brustwinkels der Zähne der entsprechenden Ganzstahlgarnitur.

Das Problem bei diesen Garnituren ist, dass positive Brustwinkel benötigt werden, um eine gute Faserübernahme zu gewährleisten. Dadurch wird allerdings tendenziell die Zahnspitze schlanker, was diese Garnituren bei der Montage und auch beim Nachschärfen empfindlicher macht. Zudem können leichter Verunreinigungen oder Verschmutzungen im Faserrohstoff aufgespießt werden.

Demzufolge liegt der Erfindung die Aufgabe zugrunde, eine Ganzstahlgarnitur der eingangs genannten Art zur Verfügung zu stellen, die unter Beibehaltung guter Übernahmeeigenschaften die im Stand der Technik zu beobachtenden Nachteile beseitigt.

Diese Aufgabe wird bei einer Ganzstahlgarnitur der eingangs genannten Art dadurch gelöst, dass die Zähne einen Kopfwinkel aufweisen, der > 85°, vorzugsweise > 87° ist, wobei die Länge der sich unter diesem Winkel von der Zahnspitze bis zum Zahnrücken erstreckenden Kopffläche mindestens 15% der Länge der Zahnteilung entspricht.

Die sich aus dieser Zahnform ergebenden Vorteile sind, dass einerseits ein Zusetzen der Garnituren verhindert wird und dass die Garnitur zwar nach wie vor die für das Kardieren notwendige Agressivität oder Aktivität aufweist, gegenüber Verunreinigung aber stumpf wirkt. Ferner sind die Zähne der Ganzstahlgarnitur stabiler, weniger empfindlich bei der Montage und beim Nachschärfen. Darüber hinaus wird bei verunreinigten Faserrohstoffen wie beispielsweise Baumwolle das Aufspießen von Fremdteilen verhindert. Dadurch muß die Garnitur weniger häufig gereinigt werden. Insgesamt hat sich gezeigt, dass neben den zu erwartenden Vorteilen aber auch die Kardierqualität besser wird.

Gemäß einer bevorzugten Ausführungsform beträgt der Kopfwinkel des Zahns 90°. Hierdurch ergibt sich, dass auch nach Überschleifen der Garnitur gleiche Verhältnisse an allen Zähnen vorliegen, was wiederum zu einer Verbesserung der Kardierqualität führt.

Besonders bevorzugt wird zudem, wenn die Länge der Kopffläche mindestens 25% der Zahnteilung entspricht.

Bevorzugt wird ferner, wenn die Länge der Kopffläche mindestens dem Dreifachen, vorzugsweise dem Fünffachen ihrer Breite entspricht. Schließlich hat sich als günstig herausgestellt, wenn die Länge der Kopffläche größer oder gleich der halben Zahnhöhe, gemessen vom Zahngrund bis zur Zahnspitze ist. Hierdurch entsteht eine relativ niedrige Garnitur, die überraschenderweise zu guten Kardierverhältnissen führt. Besonders bevorzugt wird, wenn die Länge der Kopffläche der Zahnhöhe entspricht.

Vorteilhaft ist schließlich auch, wenn der sich an die Kopffläche anschließende Zahnrücken mit der nachfolgenden Zahnbrust einen Winkel zwischen 20 und 30°, vorzugsweise 25° einschließt. Dieser Öffnungswinkel zwischen Zahnrücken und Zahnbrust ist tendenziell kleiner als bei den Garnituren des Standes der Technik; er reicht jedoch aus, um für eine problemlose Übernahme der Fasern von der in Arbeitsrichtung vorgelagerten Walze zu sorgen.

Ganz besonders eignet sich die zuvor beschriebene Ganzstahlgarnitur für Trommeln von Baumwollkarden, sog. Hochleistungskarden, mit einer Trommelumfangsgeschwindigkeit von mehr als 1500m/min sowie einer Trommelganzstahlgamitur mit einer Gesamthöhe von weniger als 3mm und einer Fußbreite von weniger als 0,7mm. Für eine solche, mit einer erfindungsgemäßen Ganzstahlgarnitur bestückten Baumwollkarde wird daher gesondert Schutz beansprucht.

Im folgenden werden Ausführungsbeispiele der Erfindung anhand einer Zeichnung näher erläutert.

Es zeigen:
Fig. 1 in einer schematischen Darstellung eine Karde in einer Seitenansicht,
Fig. 2 die Zahngeometrie einer Ganzstahlgarnitur gem. einer ersten Ausführungsform,
Fig. 3 eine Schnittansicht der Darstellung aus Fig. 2 entlang der Linie III-III,
Fig. 4 die Geometrie einer Ganzstahlgarnitur gem. einer weiteren Ausführungsform und
Fig. 5 eine Schnittansicht entlang der Linie V-V aus Fig. 4.

Fig. 1 zeigt eine schematische Darstellung einer Krempel mit einer Trommel 1, Speisewalzen 2, einem Vorreißer 3 und Wenderwalzen 4. Die Umfangsdrehrichtung der Walzen ist in der Fig. 1 jeweils durch Pfeile dargestellt.

Die im folgenden beschriebene Garnitur betrifft jeweils solche Walzen bzw. Trommeln, die Fasern von den in Arbeitsrichtung vorgelagerten Walzen aktiv übernehmen. Beispielhaft sind das bei der in Fig. 1 gezeigten Darstellung der Vorreißer 3, die Wenderwalzen 4 und insbesondere die Trommel 1.

Fig. 2 zeigt nun abschnittsweise einen Sägezahndraht einer Ganzstahlgarnitur, wie sie für die in Fig. 1 gezeigte Trommel vorgesehen ist. Es handelt sich hierbei um einen Sägezahndraht mit einer Gesamthöhe von 2mm und einer Zahnteilung, gemessen von Zahnspitze 5 bis zur nächsten 5' von 1,7mm. Der zur Vertikalen gemessene Brustwinkel α der Zahnbrust 6 beträgt bei dem hier gezeigten Ausführungsbeispiel 40°. Anders als bei bisher bekannten Ganzstahlgarnituren schließt sich an die Zahnspitze nicht unmittelbar der Zahnrücken 7 an; vielmehr ist zunächst eine Kopffläche 8 vorgesehen. Der Winkel der Kopffläche β, wiederum gemessen zur Vertikalen, beträgt bei dem in Fig. 2 gezeigten Ausführungsbeispiel 87°. Die Länge L der Kopffläche 8 beträgt 0,5mm, ihre Breite B (vgl. Fig. 3) beträgt 0,07 mm. Die Zahnhöhe H, gemessen vom Zahnfuß bis zur Zahnspitze 5 beträgt geringfügig weniger als 0,5mm.

Der durch die Zahnbrust 6 und den Zahnrücken 7 eingeschlossene Winkel γ beträgt bei dem hier gezeigten Ausführungsbeispiel 24°.

In den Fig. 4 und 5 wird eine weitere Variante eines Sägezahndrahtes für eine erfindungsgemäße Ganzstahlgarnitur gezeigt. Für gleiche und ähnliche Bauteile werden dieselben Bezugszeichen wie für das vorherige Ausführungsbeispiel verwendet.

Im Gegensatz zu dem vorherigen Ausführungsbeispiel beträgt der Abstand von Zahnspitze 5 bis zur benachbarten Zahnspitze 5' lediglich 1,5mm. Der Brustwinkel α beträgt lediglich 30°. Der zwischen Zahnbrust 6 und Zahnrücken 7 eingeschlossene Winkel γ beträgt bei diesem Ausführungsbeispiel 25°.

Im folgenden wird die Wirkungs- und Funktionsweise der zuvor beschriebenen Ausführungsbeispiele näher erläutert.

Grundsätzlich unterscheiden sich die beiden Ausführungsbeispiele nicht. Der in Fig. 2 dargestellte Sägezahndraht weist jedoch einen größeren Brustwinkel auf, der grundsätzlich für eine aktivere Faserübemahme günstig ist. Bestimmend für beide Varianten ist jedoch, dass bei einer verhältnismäßig geringen Zahnhöhe eine lange Kopffläche vorgesehen ist, die nahezu nicht geneigt ist und die daher der Zahnspitze und der gesamten Garnitur eine erhöhte Stabilität verleiht. Neben diesen Vorteilen ist jedoch besonders herauszuheben, dass sich die Zahngeometrie auch nach Überschleifen der Garnitur praktisch nicht ändert, so dass zum einen an allen Zähnen praktisch gleiche Verhältnisse vorliegen, und zum anderen die Kardierqualität sich auch nach dem Schleifen der Garnituren nicht ändert.

Das Aufziehen der Garnituren erfolgt in herkömmlicher Weise.

## Patentansprüche

1. Karde mit einer Trommelumfangsgeschwindigkeit > 1500m/min und einer Trommelganzstahlgarnitur mit einer Gesamthöhe von < 3 mm und einer Fußbreite von < 0,7 mm, wobei die Zähne einen positiven Brustwinkel (α) von größer oder gleich 0° aufweisen, **dadurch gekennzeichnet, dass** die Zähne einen Kopfwinkel (β) aufweisen, der größer 85° vorzugsweise größer 87° ist, wobei die Länge (L), der sich unter diesem Winkel von der Zahnspitze (5) bis zum Zahnrücken (7) erstreckenden Kopffläche (8) mindestens 15 % der Länge der Zahnteilung entspricht.

2. Karde nach Anspruch 1, **dadurch gekennzeichnet, dass** der Kopfwinkel (β) des Zahns 90° beträgt.

3. Karde nach Anspruch 1 oder 2, **dadurch gekennzeichnet, dass** die Länge (L) der Kopffläche (8) mindestens einem Viertel der Zahnteilung entspricht.

4. Karde nach einem der Ansprüche 1 bis 3, **dadurch gekennzeichnet, dass** die Länge (L) der Kopffläche (8) mindestens dem Dreifachen, vorzugsweise dem Fünffachen ihrer Breite (B) entspricht.

5. Karde nach einem der Ansprüche 1 bis 4, **dadurch gekennzeichnet, dass** die Länge (L) der Kopffläche (8) größer oder gleich der halben Zahnhöhe (H), gemessen vom Zahngrund bis zur Zahnspitze (5) ist.

6. Karde nach einem der Ansprüche 1 bis 5, **dadurch gekennzeichnet, dass** der sich an die Kopffläche (8) anschließenden Zahnrücken (7) mit der nachfolgenden Zahnbrust (6) einen Winkel γ zwischen 20° und 30°, vorzugsweise 25° einschließt.

7. Karde nach einem der Ansprüche 1 bis 6, **dadurch gekennzeichnet, dass** die Zahnhöhe (H) kleiner gleich 0,5mm beträgt.

## Claims

1. A carder having a circumferential cylinder speed of > 1500/min and a cylinder all-steel card clothing of a total height of < 3 mm and a base width of < 0.7 mm, the teeth having a positive front angle (α) of more than or equal to 0°, **characterized in that** the teeth have a head angle (β) which is greater than 85°, preferably greater than 87°, the length (L) of the head surface (8) extending at said angle from the tooth tip (5) to the tooth back (7) being at least 15% of the length of the tooth pitch.

2. The carder according to claim 1, **characterized in that** the head angle (β) of the tooth is 90°.

3. The carder according to claim 1 or 2, **characterized in that** the length (L) of the head surface (8) is at least a quarter of the tooth pitch.

4. The carder according to any one of claims 1 to 3, **characterized in that** the length (L) of the head surface (8) is at least three times, preferably five times, the width (B) thereof.

5. The carder according to any one of claims 1 to 4, **characterized in that** the length (L) of the head surface (8) is greater than or equal to half the tooth height (H), measured from the tooth base to the tooth tip (5).

6. The carder according to any one of claims 1 to 5, **characterized in that** the tooth back (7) adjacent to the head surface (8) encloses an angle γ between 20° and 30°, preferably 25°, with the subsequent tooth front (6).

7. The carder according to any one of claims 1 to 6, **characterized in that** the tooth height (H) is smaller than/equal to 0.5 mm.

## Revendications

1. Carde présentant une vitesse circonférentielle de tambour > 1500 m/min et une garniture de tambour intégralement en acier d'une hauteur totale < 3 mm et d'une largeur de base < 0,7 mm, les dents présentant un angle d'attaque (α) positif, supérieur ou égal à 0°, **caractérisée en ce que** les dents présentent un angle de sommet (β) qui est supérieur à 85°, de préférence supérieur à 87°, la longueur (L) de la surface supérieure (8) qui s'étend suivant cet angle de la pointe (5) au dos de la dent (7) correspondant à au moins 15 % de la longueur du pas de denture.

2. Carde selon la revendication 1, **caractérisée en ce que** l'angle de sommet (β) de la dent est de 90°.

3. Carde selon la revendication 1 ou 2, **caractérisée en ce que** la longueur (L) de la surface supérieure (8) correspond à au moins un quart du pas de denture.

4. Carde selon l'une des revendications 1 à 3, **caractérisée en ce que** la longueur (L) de la surface supérieure (8) correspond à au moins trois fois, de préférence cinq fois sa largeur (B).

5. Carde selon l'une des revendications 1 à 4, **caractérisée en ce que** la longueur (L) de la surface supérieure (8) est supérieure ou égale à la moitié de la hauteur de dent (H), mesurée du fond jusqu'à la pointe (5) de la dent.

6. Carde selon l'une des revendications 1 à 5, **caractérisée en ce que** le dos (7) de la dent qui fait suite à sa surface supérieure (8) définit avec la face (6) de la dent suivante un angle γ situé entre 20° et 30°, de préférence de 25°.

7. Carde selon l'une des revendications 1 à 6, **caractérisée en ce que** la hauteur (H) de la dent est inférieure ou égale à 0,5 mm.
